# DEMANDE DE BREVET EUROPEEN

(11) **EP 4 778 873 A1**
(43) Date de publication de la demande: **22.07.2026**
(21) Numéro de dépôt: 26151358.4
(22) Date de dépôt: 12.01.2026
(51) Int. Cl.: B66C 13/06, B66F 9/22

(54) **MACHINE DE MANUTENTION COMPORTANT UN VERIN HYDRAULIQUE DE LEVAGE ET PROCEDE DE COMMANDE**

(30) Priorité: 20.01.2025 FR 2500584
(71) Demandeur: MANITOU BF, 44150 Ancenis (FR)
(72) Inventeur: BOUYSSOUX, François, 44150 Ancenis-Saint-Gereon (FR); DAUDIN, Eric, 44150 Ancenis-Saint-Gereon (FR)
(74) Mandataire: Loyer & Abello

(57) **Abrégé**

L'invention concerne une machine de manutention (1) comportant :
un capteur d'inclinaison configuré pour produire un signal de mesure représentant une inclinaison du bras de manutention,
un organe de demande actionnable par un utilisateur pour produire un signal de demande de descente (61) destiné à provoquer un mouvement de descente du bras de manutention, et
un système de commande configuré pour faire exécuter ou faire arrêter un mouvement du bras de manutention par le dispositif d'actionnement, le système de commande comportant une vanne proportionnelle et un dispositif de commande de vanne configuré pour :
déterminer une valeur plafond en fonction du signal de mesure et,
produire le signal de commande de débit (62) en fonction du signal de demande de descente (61), de manière à plafonner un taux de variation du signal de commande de débit dans une phase de démarrage du mouvement de descente du bras de manutention.

## Description

### Domaine technique

L'invention se rapporte au domaine des machines de manutention comportant un corps principal monté sur des roues pour se déplacer au sol, un bras de manutention destiné à recevoir une charge devant être déplacée, le bras de manutention étant articulé autour d'un axe horizontal par rapport au corps principal, et un dispositif d'actionnement configuré pour exécuter un mouvement du bras de manutention par rapport au corps principal, le dispositif d'actionnement comportant un vérin hydraulique de levage monté entre le bras de manutention et le corps principal pour exécuter un mouvement du bras de manutention autour de l'axe horizontal.

Une telle machine peut notamment être réalisée sous la forme de chariot élévateur à bras télescopique, grue de levage, nacelle élévatrice, chargeuse à godet ou autre.

### Arrière-plan technologique

Des problèmes d'instabilité ont été observés dans une telle machine, au démarrage d'un mouvement de descente du bras de manutention. Dans un système conventionnel avec des vannes d'équilibrage, illustré par exemple à la [Fig.1] de WO-A-2014193649, à la fin de la course d'extension du vérin hydraulique de levage, la pression d'huile dans le vérin monte jusqu'à la pression de tarage d'un limiteur de pression associé à cette partie du circuit hydraulique. Une vanne d'équilibrage se referme en emprisonnant cette pression, quelle que soit par ailleurs la charge pesante portée par le bras de manutention. Lorsque l'opérateur demande la descente du bras de manutention, cette énergie de pression stockée dans le cylindre agit sur la vanne d'équilibrage comme si une lourde charge pesait sur le bras de manutention. En conséquence, une faible pression de pilotage est suffisante pour ouvrir la vanne d'équilibrage, qui s'ouvre alors très rapidement et autorise l'énergie de pression stockée à se dissiper en provoquant une forte accélération du bras de manutention. Celle-ci est aussitôt contrecarrée par une baisse de la pression de pilotage de la vanne d'équilibrage, qui entraine une instabilité. L'instabilité du mouvement peut causer de dangereuses oscillations du bras de manutention.

### Résumé

Une idée à la base de l'invention est de proposer une machine de manutention dans laquelle l'oscillation du bras de manutention pendant un mouvement de descente soit très réduite ou supprimée.

Pour cela, l'invention fournit une machine de manutention comportant :
un corps principal monté sur des roues pour se déplacer au sol,
un bras de manutention destiné à recevoir une charge devant être déplacée, le bras de manutention étant articulé autour d'un axe horizontal par rapport au corps principal,
un dispositif d'actionnement configuré pour exécuter un mouvement du bras de manutention par rapport au corps principal, le dispositif d'actionnement comportant un vérin hydraulique de levage monté entre le bras de manutention et le corps principal pour exécuter un mouvement du bras de manutention autour de l'axe horizontal,
un capteur d'inclinaison configuré pour produire un signal de mesure représentant une inclinaison du bras de manutention autour de l'axe horizontal,
un organe de demande actionnable par un utilisateur pour produire au moins un signal de demande, l'au moins un signal de demande incluant un signal de demande de descente destiné à provoquer un mouvement de descente du bras de manutention, le mouvement de descente comportant un pivotement du bras de manutention autour de l'axe horizontal en direction du corps principal, et
un système de commande configuré pour faire exécuter ou faire arrêter un mouvement du bras de manutention par le dispositif d'actionnement en réponse au au moins un signal de demande, le système de commande comportant :
   une vanne proportionnelle configurée pour contrôler un flux hydraulique venant du vérin hydraulique de levage en fonction d'un signal de commande de débit, et
   un dispositif de commande de vanne configuré pour :
      déterminer une valeur plafond en fonction du signal de mesure et,
      produire le signal de commande de débit en fonction du signal de demande de descente, de manière à plafonner un taux de variation du signal de commande de débit dans une phase de démarrage du mouvement de descente du bras de manutention, le taux de variation étant plafonné par la valeur plafond.

Grâce à ces caractéristiques, il est possible de modérer la vitesse d'ouverture de la vanne proportionnelle au démarrage du mouvement de descente du bras de manutention, ce qui évite l'emballement du débit et l'instabilité résultante. Par ailleurs, la détermination de la valeur plafond en fonction du signal de mesure représentant l'inclinaison du bras de manutention permet de moduler la vitesse d'ouverture de la vanne proportionnelle selon cette inclinaison, pour garantir une réactivité du système de commande aussi élevée que possible, notamment dans une plage de position où le risque d'instabilité au démarrage du mouvement de descente est plus faible.

En particulier, plafonner le taux de variation par la valeur plafond signifie empêcher le taux de variation de devenir supérieur à la valeur plafond, ou encore prendre la valeur plafond comme valeur maximale du taux de variation.

Selon des modes de réalisation, une telle machine de manutention peut comporter une ou plusieurs des caractéristiques suivantes.

Selon un mode de réalisation, la valeur plafond est une fonction décroissante de l'inclinaison du bras de manutention autour de l'axe horizontal. Par fonction décroissante, on entend une fonction qui n'est pas constante sur tout son domaine de définition et qui n'augmente pas. La fonction décroissante peut être strictement décroissante. La fonction décroissante peut être constante sur des plages de valeur du signal de mesure. La fonction décroissante peut inclure des portions en escaliers sur des plages de valeur du signal de mesure et/ou des portions strictement décroissantes sur des plages de valeur du signal de mesure, notamment des portions linéaires sur des plages de valeur du signal de mesure.

Le plafonnement du taux de variation du signal de commande de débit peut être réalisé de différentes manières. Selon un mode de réalisation, plafonner un taux de variation du signal de commande de débit peut comporter déterminer une valeur actuelle taux de variation du signal de commande de débit à un pas de temps et calculer le signal de commande de débit à un pas de temps ultérieur de manière que le taux de variation reste inférieur ou égal à la valeur plafond.

Il est aussi possible de se passer d'une détermination actuelle du taux de variation du signal de commande de débit. Pour cela, selon un mode de réalisation, plafonner un taux de variation du signal de commande de débit comporte :
déterminer un signal rampe de référence présentant un taux de variation égal à la valeur plafond, et
plafonner le signal de commande de débit par le signal rampe de référence.

Ainsi, en assurant que le signal de commande de débit reste inférieur ou égal au signal rampe de référence, il est indirectement assuré que son taux de variation est plafonné.

Selon un mode de réalisation, le dispositif de commande de vanne est aussi configuré pour plafonner le taux de variation du signal de commande de débit dans une phase de terminaison du mouvement de descente du bras de manutention, le taux de variation étant plafonné par la valeur plafond.

Ainsi, il est aussi possible de réduire ou supprimer une instabilité du bras de manutention à la terminaison du mouvement de descente.

L'organe de demande peut être réalisé de différentes manières, par exemple sous la forme d'un ou plusieurs leviers, d'un ou plusieurs boutons, ou d'une interface graphique tactile, ou autres.

Selon un mode de réalisation, l'organe de demande est configuré pour produire le signal de demande de descente sous la forme d'un signal hydraulique de demande de descente et le dispositif de commande de vanne comporte :
une vanne électro-proportionnelle configurée pour recevoir le signal hydraulique de demande de descente et pour produire le signal de commande de débit sous la forme d'un signal hydraulique de commande de débit, et
une unité de commande électronique configurée pour piloter la vanne électro-proportionnelle en fonction du signal de mesure, de manière à plafonner le taux de variation du signal hydraulique de commande de débit dans la phase de démarrage du mouvement de descente du bras de manutention, le taux de variation étant plafonné par la valeur plafond.

Selon un mode de réalisation, l'organe de demande est configuré pour produire le signal de demande de descente sous la forme d'un signal électrique de demande de descente et le dispositif de commande de vanne comporte une unité de commande électronique configurée pour recevoir signal électrique de demande de descente et pour produire le signal de commande de débit sous la forme d'un signal électrique de commande de débit.

Selon un mode de réalisation, le système de commande comporte un distributeur hydraulique principal configuré pour diriger une pression hydraulique sélectivement vers une première chambre du vérin hydraulique de levage pour faire exécuter un mouvement de montée du bras de manutention, le mouvement de montée étant opposé au mouvement de descente, et vers une deuxième chambre du vérin hydraulique de levage pour faire exécuter le mouvement de descente.

La vanne proportionnelle configurée pour contrôler un flux hydraulique venant du vérin hydraulique de levage peut être réalisée de plusieurs manières.

Selon un premier mode de réalisation, la vanne proportionnelle est une vanne d'équilibrage à pilotage externe agencée entre le vérin hydraulique de levage et le distributeur hydraulique principal.

Grâce à une vanne d'équilibrage à pilotage externe, il est possible de réaliser un système de commande dont la consommation énergétique est améliorée, notamment en modérant le niveau de pression nécessaire dans un circuit de pilotage de la vanne d'équilibrage.

Selon un mode de réalisation, le système de commande comporte une première ligne d'alimentation reliant la première chambre du vérin hydraulique de levage au distributeur hydraulique principal et un clapet anti-retour monté sur la ligne d'alimentation, la vanne d'équilibrage à pilotage externe comportant un port côté vérin hydraulique relié à la première ligne d'alimentation entre le vérin hydraulique de levage et le clapet anti-retour et un port côté distributeur relié à la première ligne d'alimentation entre le distributeur hydraulique principal et le clapet anti-retour pour pouvoir contourner le clapet anti-retour.

Selon un mode de réalisation, le système de commande comporte une deuxième ligne d'alimentation reliant la deuxième chambre du vérin hydraulique de levage au distributeur hydraulique principal et une ligne de régénération reliant le port côté distributeur de la vanne d'équilibrage à pilotage externe à la deuxième ligne d'alimentation.

Une telle ligne de régénération permet de limiter la consommation énergétique du système de commande pour le mouvement de descente en permettant l'alimentation de la deuxième chambre du vérin sans solliciter une pompe hydraulique.

Selon un deuxième mode de réalisation, la vanne proportionnelle est un distributeur hydraulique principal configuré pour diriger une pression hydraulique sélectivement vers une première chambre du vérin hydraulique de levage pour faire exécuter un mouvement de montée du bras de manutention, le mouvement de montée étant opposé au mouvement de descente, et vers une deuxième chambre du vérin hydraulique de levage pour faire exécuter le mouvement de descente.

Le capteur d'inclinaison peut être réalisé de nombreuses manières. Selon un mode de réalisation, le capteur d'inclinaison est configuré pour mesurer un angle d'inclinaison du bras de manutention par rapport à un plan horizontal ou par rapport au corps principal de la machine de manutention. Le capteur d'inclinaison peut être agencé au niveau de l'axe de rotation. Le capteur d'inclinaison peut être un inclinomètre.

Alternativement, le capteur d'inclinaison peut être un capteur agencé sur une pièce mobile couplée au bras de manutention. Un tel capteur peut être configuré pour déterminer une course d'actionnement du vérin hydraulique de levage.

Selon un autre exemple, le capteur d'inclinaison peut comprendre un premier inclinomètre agencé sur le corps principal et un deuxième inclinomètre agencé sur le bras de manutention. L'angle d'inclinaison du bras de manutention par rapport au corps principal peut être obtenu par différence entre les mesures des deux inclinomètres.

La machine de manutention peut être de différents types. Selon un mode de réalisation, la machine de manutention est configurée sous la forme d'un chariot élévateur à bras télescopique.

Selon un mode de réalisation, l'invention fournit aussi un procédé de commande pour commander un vérin hydraulique de levage monté entre un bras de manutention et un corps principal dans une machine de manutention, le procédé comportant :
recevoir un signal de demande de descente destiné à provoquer un mouvement de descente du bras de manutention, le mouvement de descente comportant un pivotement du bras de manutention autour d'un axe horizontal en direction du corps principal,
déterminer une valeur plafond en fonction d'un signal de mesure représentant une inclinaison du bras de manutention autour de l'axe horizontal, et
produire un signal de commande de débit en fonction du signal de demande de descente en plafonnant un taux de variation du signal de commande de débit dans une phase de démarrage du mouvement de descente du bras de manutention, le signal de commande de débit étant destiné à une vanne proportionnelle configurée pour contrôler un flux hydraulique venant du vérin hydraulique de levage, le taux de variation étant plafonné par la valeur plafond.

Un tel procédé de commande peut être mis en œuvre par une unité de commande électronique. Selon un mode de réalisation, l'invention fournit aussi une unité de commande électronique configurée pour mettre en œuvre un tel procédé.

### Brève description des figures

L'invention sera mieux comprise, et d'autres buts, détails, caractéristiques et avantages de celle-ci apparaîtront plus clairement au cours de la description suivante de plusieurs modes de réalisation particuliers de l'invention, donnés uniquement à titre illustratif et non limitatif, en référence aux dessins annexés.
La [Fig.1] est une représentation schématique d'un chariot télescopique dans lequel des modes de réalisation de l'invention peuvent être mis en œuvre.
La [Fig.2] est une représentation partielle d'un circuit de commande pour un vérin hydraulique de levage selon un premier mode de réalisation pouvant être utilisé dans le chariot télescopique.
La [Fig.3] est une représentation partielle d'un circuit de commande pour un vérin hydraulique de levage selon un deuxième mode de réalisation pouvant être utilisé dans le chariot télescopique.
La [Fig.4] est une représentation schématique d'un système de commande pour un vérin hydraulique de levage selon un premier mode de réalisation pouvant être utilisé dans le chariot télescopique.
La [Fig.5] est une représentation schématique d'un système de commande pour un vérin hydraulique de levage selon un deuxième mode de réalisation pouvant être utilisé dans le chariot télescopique.
La [Fig.6] est un chronogramme représentant un signal de demande de descente et un signal de commande de débit correspondant selon un exemple.
La [Fig.7] est un graphique représentant un temps de montée du signal de commande de débit en fonction d'un angle d'inclinaison du bras de manutention selon un exemple.

### Description détaillée de modes de réalisation

On va décrire ci-dessous des modes de réalisation d'une machine de manutention sous la forme d'un chariot élévateur à bras télescopique portant un bras de manutention saillant vers l'avant de la machine.

En référence à la [Fig.1], le chariot élévateur à bras télescopique 1 comporte un châssis 2 supporté sur le sol par l'intermédiaire d'un essieu avant portant des roues avant 3 et d'un essieu arrière portant des roues arrière 4. La machine de manutention 1 comprend un bras de manutention 6 du type télescopique monté sur le châssis 2 par une première extrémité et orientable autour d'un axe de rotation 7 transversal par rapport au châssis 2.

Le bras de manutention 6 comprend un outil porte charge 14 articulé à une deuxième extrémité du bras de manutention 6 par la liaison 15 et configuré pour porter une charge utile 9. Dans l'exemple représenté l'outil porte charge 14 est une fourche mais d'autres outils peuvent être employés, par exemple un godet.

Le bras de manutention 6 est déplaçable en rotation par un vérin hydraulique de levage 8 relié au châssis 2 et au bras de manutention 6. Le bras de manutention 6 comprend au moins deux segments télescopiques déployables à l'aide d'un vérin d'extension, non représenté, agencé entre les au moins deux segments. Un autre actionneur, non représenté, est agencé pour modifier l'orientation de l'outil porte charge 14 autour d'un axe de rotation transversal par rapport au châssis 2.

Le chariot élévateur à bras télescopique 1 comprend en outre un organe de demande 12 configuré pour piloter manuellement le bras de manutention 6 et permettant notamment d'élever et d'abaisser le bras de manutention 6 par l'intermédiaire d'un système de commande qui sera décrit plus bas.

Des détecteurs de position peuvent être prévus pour produire un ou plusieurs signaux de mesure relatifs à une position du bras de manutention 6, en particulier relatifs à un angle d'inclinaison du bras de manutention 6 par rapport au châssis 2 et/ou à une longueur d'extension du bras de manutention 6.

Les détecteurs de position comprennent par exemple un premier capteur 18 situé au niveau de l'axe 7 et agencé pour mesurer l'angle d'inclinaison du bras de manutention 6. Le premier capteur 18 produit un signal de mesure 19 représentatif de l'angle d'inclinaison du bras de manutention 6 par rapport au châssis 2. Les détecteurs de position comprennent par exemple un deuxième capteur non représenté situé au niveau du vérin d'extension et agencé pour mesurer une course du vérin d'extension. Le deuxième capteur produit un signal représentatif de la longueur d'extension du bras de manutention 6.

La [Fig.1] montre le bras de manutention 6 portant la charge utile 9 dans une position haute et rétractée en trait continu et dans plusieurs positions plus basses et plus déployées en trait interrompu. Toutes choses égales par ailleurs, le moment de basculement statique exercé par le bras de manutention 6 dans la direction avant augmente à mesure que sa position descend vers l'horizontale. Une mesure indicative de ce moment de basculement statique peut être obtenue à l'aide d'un capteur non représenté pouvant être positionné au niveau de l'essieu arrière, selon la technique connue.

La [Fig.2] représente schématiquement un circuit de commande hydraulique du vérin hydraulique de levage 8 selon un premier mode de réalisation. Le vérin hydraulique de levage 8 présente une première chambre 16 disposée du côté du châssis 2 et une deuxième chambre 17 disposée du côté du bras de manutention 6.

Un distributeur hydraulique proportionnel 20 sert à alimenter le vérin hydraulique de levage 8 pour exécuter des mouvements de montée et de descente. Pour cela, le distributeur hydraulique proportionnel 20 comporte un port 21 relié à une source de pression non représentée, par exemple une pompe, un port 22 relié à un réservoir d'huile non représenté, un port 23 relié par une ligne d'alimentation 24 à la première chambre 16 et un port 25 relié par une ligne d'alimentation 26 à la deuxième chambre 17.

Le distributeur hydraulique proportionnel 20 comporte un ou plusieurs tiroirs mobiles qui présentent une position neutre 27 coupant toute communication entre les ports 21 et 22 et les ports 23 et 25, des positions de levage 28 reliant le port 21 au port 23 et le port 22 au port 25 pour exécuter un mouvement de montée, et des positions de descente 29 reliant, comme illustré à la [Fig.2], le port 22 au port 23 et le port 21 au port 25 pour exécuter un mouvement de descente.

Le pilotage du distributeur hydraulique proportionnel 20 peut être un pilotage hydraulique par des signaux de commande hydrauliques ou être un pilotage électrique par des signaux de commande électriques.

Une vanne d'équilibrage 30 est montée sur la ligne d'alimentation 24 entre
le distributeur hydraulique proportionnel 20 et la première chambre 16. Le fonctionnement de la vanne d'équilibrage 30 a été décrit dans l'art antérieur précité.
Il peut causer des instabilités au démarrage d'un mouvement de descente du vérin hydraulique de levage 8.

La [Fig.3] représente schématiquement un circuit de commande hydraulique du vérin hydraulique de levage 8 selon un deuxième mode de réalisation. Les éléments analogues ou identiques à ceux du premier mode de réalisation portent un chiffre de référence augmenté de 100 et ne seront décrits que dans la mesure où ils diffèrent du premier mode de réalisation.

Les lignes d'alimentation 124 et 126 sont reliées comme précédemment au distributeur hydraulique proportionnel 20. La configuration de la vanne d'équilibrage est modifiée. Une vanne d'équilibrage à pilotage externe 130 est employée ici. Elle présente un port de commande X pour recevoir un signal de commande hydraulique ou électrique. Une vanne d'équilibrage à pilotage externe 130 est une vanne proportionnelle qui commute vers des positions d'ouverture à l'encontre d'un ressort de rappel en fonction de l'amplitude du signal de commande X. Dans sa position de fermeture représentée ici, la vanne d'équilibrage à pilotage externe 130 est fermée dans le sens allant du vérin hydraulique de levage 8 vers le distributeur hydraulique proportionnel 20, mais passante en sens inverse.

La vanne d'équilibrage à pilotage externe 130 est montée de manière à contourner un clapet anti-retour 31 agencé sur la ligne d'alimentation 124. Le clapet anti-retour 31 est passant dans le sens allant du distributeur hydraulique proportionnel 20 vers le vérin hydraulique de levage 8, c'est-à-dire pour exécuter le mouvement de montée. La vanne d'équilibrage à pilotage externe 130 doit être commutée vers une position d'ouverture pour exécuter le mouvement de montée car le clapet anti-retour 31 est alors fermé. Le port côté distributeur 32 de la vanne d'équilibrage à pilotage externe 130 est relié à la ligne d'alimentation 124 via un clapet anti-retour taré 33 et à la ligne d'alimentation 126 via une ligne de régénération 34 munie d'un clapet anti-retour 35.

Lorsqu'une charge pèse sur le bras de manutention 6, le mouvement de descente peut être exécuté en simplement ouvrant la vanne d'équilibrage à pilotage externe 130, ce qui suffit à faire circuler l'huile vers la deuxième chambre 17 depuis la première chambre 16, qui subit la pression de la charge, à travers la vanne d'équilibrage à pilotage externe 130 et la ligne de régénération 34. Le distributeur hydraulique proportionnel 20 n'est pas sollicité, ce qui est particulièrement économe en énergie.

Cependant, l'ouverture de la vanne d'équilibrage à pilotage externe 130 peut aussi causer des instabilités au démarrage d'un mouvement de descente du vérin hydraulique de levage 8, notamment en créant une onde de pression qui peut être en résonance avec des modes propres structurels de la machine, par exemple avec les pneumatiques des roues.

Dans les deux modes de réalisation décrits, une vanne proportionnelle, à savoir le distributeur hydraulique proportionnel 20 ou la vanne d'équilibrage à pilotage externe 130, contrôle le flux hydraulique venant de la première chambre 16 du vérin hydraulique de levage 8 pendant le mouvement de descente.

En référence aux figures 4 et 5, on décrit maintenant deux modes de réalisation d'un système de commande pour commander cette vanne proportionnelle en fonction d'un signal de demande de descente produit par un utilisateur. La vanne proportionnelle 40 peut donc désigner le distributeur hydraulique proportionnel 20 ou la vanne d'équilibrage à pilotage externe 130.

Sur la [Fig.4], la vanne proportionnelle 40 présente un pilotage hydraulique. En particulier, l'ouverture de la vanne proportionnelle 40 correspondant au mouvement de descente du bras de manutention 6 peut être obtenue en envoyant un signal de commande hydraulique 41 dans un port de commande hydraulique 42.

L'organe de demande 12 est un bloc manipulateur hydro-proportionnel qui délivre un signal de demande hydraulique 43. L'unité de commande 10 est configurée pour piloter une électrovanne proportionnelle 47 agencée entre l'organe de demande 12 et le port de commande hydraulique 42. Ainsi, l'unité de commande 10 peut commander l'électrovanne proportionnelle 47 avec un signal de commande électrique 48 pour produire le signal de commande hydraulique 41 à partir du signal de demande hydraulique 43, en appliquant le cas échéant une restriction au signal de demande hydraulique 43 comme il sera décrit plus bas.

Sur la [Fig.5], la vanne proportionnelle 40 présente un pilotage électrique. En particulier, l'ouverture de la vanne proportionnelle 40 correspondant au mouvement de descente du bras de manutention 6 peut être obtenue en envoyant un signal de commande électrique 44 dans un port de commande électrique 45.

L'organe de demande 12 est un bloc manipulateur électro-proportionnel qui délivre un signal de demande électrique 46. L'unité de commande 10 est configurée pour produire le signal de commande électrique 44 à partir du signal de demande électrique 46, en appliquant le cas échéant une restriction au signal de demande électrique 46, comme il sera décrit plus bas.

Dans les deux modes de réalisation, l'unité de commande 10 peut produire un signal de commande de débit, à savoir le signal de commande électrique 44 ou le signal de commande électrique 48, pour piloter l'ouverture de la vanne proportionnelle 40. En référence aux figures 6 et 7, on décrit maintenant un procédé de commande appliqué par l'unité de commande 10 pour produire le signal de commande de débit afin de supprimer ou réduire une instabilité du bras de manutention 6 au démarrage du mouvement de descente.

La [Fig.7] représente une loi de dépendance quantitative entre un temps de montée T du signal de commande de débit, à savoir le signal de commande électrique 44 ou le signal de commande électrique 48, qui est représenté en ordonnées et gradué en millisecondes, et l'angle d'inclinaison du bras de manutention 6, qui est représenté en abscisses et gradué en degrés. Cette loi présente ici une évolution strictement croissante en fonction de l'angle d'inclinaison. A titre illustratif, sa forme est ici hyperbolique. Elle pourrait être différente, par exemple linéaire, linéaire par morceaux, ou en escalier. La loi de dépendance est mémorisée dans une mémoire de l'unité de commande 10, par exemple sous la forme d'un tableau de valeur ou d'une formule algébrique.

Le principe de génération du signal de commande de débit à partir du signal de demande de descente va maintenant être décrit en référence à la [Fig.6]. La [Fig.6] représente l'amplitude des deux signaux, signal de commande de débit et signal de demande de descente, représentée en ordonnées et graduée en unités arbitraires, en fonction du temps, représenté en abscisses et gradué en secondes

L'utilisateur a généré le signal de demande de descente 61, qui est ici un échelon passant de 0 à 1000 à l'instant 1. Le signal de demande de descente 61 représente le signal de demande électrique 46 ou le signal de demande hydraulique 43.

A compter du démarrage de la demande de descente, à savoir l'instant où le signal de demande 61 est devenu positif, ici à l'instant 1, l'unité de commande calcule un signal de rampe de référence 62, qui est un signal linéaire croissant selon le temps de montée T prévu par la loi de dépendance précitée. L'unité de commande 10 utilise donc le signal de mesure 19 fourni par le capteur 18 et la loi de dépendance précitée pour déterminer le temps de montée T applicable lors du démarrage de la demande de descente. Dans l'exemple illustré, le temps de montée T est 2000 ms et correspond à une inclinaison de 45°.

Sur la [Fig.6], la valeur maximale 1000 correspond, pour le signal de demande 61, à l'amplitude maximale du signal produit par l'organe demande 12, et pour le signal de rampe de référence 62, à l'amplitude du signal de commande électrique 44 ou du signal de commande électrique 48 qui provoque une ouverture maximale de l'électrovanne proportionnelle 47 ou de la vanne proportionnelle 40. Dans le mode de réalisation de la [Fig.4], l'étalonnage du signal de demande 61 devrait être identique à l'étalonnage du signal de rampe de référence 62, puisque l'électrovanne proportionnelle 47 ne peut pas amplifier le signal de pression. En d'autres termes, l'unité arbitraire 1000 devrait correspondre à la même pression pour les deux signaux.

En revanche dans le mode de réalisation de la [Fig.5], l'étalonnage du signal de demande 61 n'est pas forcément identique à l'étalonnage du signal de rampe de référence 62, puisque l'unité de commande 10 peut générer le signal de commande électrique 44 sur une plage d'amplitude différente du signal de demande électrique 46, par exemple en appliquant un coefficient multiplicatif fixe. En d'autres termes, l'unité arbitraire 1000 est ici une facilité de représentation, ne correspondant pas forcément à la même valeur physique pour les deux signaux électriques.

Comme indiqué par la flèche T, la pente du signal de rampe de référence 62 dépend de l'angle du bras lors du démarrage de la demande de descente et est d'autant plus faible que l'inclinaison du bras de manutention 6 est élevée.

L'unité de commande 10 génère le signal de commande de débit de la manière suivante :
- tant que le signal de demande 61, éventuellement corrigé du coefficient multiplicatif fixe précité, est inférieur au signal de rampe de référence 62, le signal de commande de débit est égal au signal de demande 61, éventuellement corrigé du coefficient multiplicatif fixe précité. En d'autres termes, dans le mode de réalisation de la [Fig.4], l'électrovanne proportionnelle 47 reste complétement ouverte.
- tant que le signal de demande 61, éventuellement corrigé du coefficient multiplicatif fixe précité, est supérieur au signal de rampe de référence 62, le signal de commande de débit est égal au signal de rampe de référence 62. En d'autres termes, dans le mode de réalisation de la [Fig.4], l'électrovanne proportionnelle 47 est pilotée pour réduire le signal de pression qui est transmis au port de commande hydraulique 42.

En d'autres termes, l'unité de commande 10 plafonne le signal de commande de débit par le signal de rampe de référence 62, ce qui permet de plafonner le taux de variation du signal de commande de débit par le taux de variation du signal de rampe de référence 62. Le taux de variation du signal de rampe de référence 62 est l'inverse du temps de montée T. Il s'agit donc d'une fonction décroissante en fonction de l'angle d'inclinaison.

Comme visible sur la [Fig.6], si la demande de l'utilisateur est un échelon, le fonctionnement décrit conduit à produire le signal de commande de débit sous la forme du signal de rampe de référence 62, c'est-à-dire un signal linéaire qui provoque une ouverture de la vanne d'autant plus lente que l'inclinaison du bras de manutention 6 est élevée. Ceci permet d'éviter une onde de pression brutale susceptible de créer des instabilités, surtout quand l'inclinaison du bras de manutention 6 est élevée. Ce contrôle allonge légèrement le temps de réponse du système de commande.

Cependant, grâce à la dépendance angulaire, l'effet de ce contrôle sur le temps de réponse du système de commande est bien plus faible quand l'inclinaison du bras de manutention 6 est faible, car le risque d'instabilité est alors limité. A l'angle nul (bras de manutention 6 horizontal), le temps de montée T illustré à la [Fig.7] est 400 ms. Cette valeur est illustrative. Le temps de montée T peut être encore plus petit.

L'intervention de l'unité de commande 10 sur le signal de commande de débit sera plus légère que dans l'exemple de la [Fig.6] si la demande de l'utilisateur est déjà progressive, au lieu d'être un échelon. A l'extrême, si la demande de l'utilisateur correspond déjà à une rampe moins raide que le signal de rampe de référence 62, l'unité de commande 10 ne va pas du tout modifier son taux de variation, hormis éventuellement par le coefficient multiplicatif fixe précité.

Certains éléments représentés, notamment l'unité de commande, peuvent être réalisés sous différentes formes, de manière unitaire ou distribuée, au moyen de composants matériels et/ou logiciels. Des composants matériels utilisables sont les circuits intégrés spécifiques ASIC, les réseaux logiques programmables FPGA ou les microprocesseurs. Des composants logiciels peuvent être écrits dans différents langages de programmation, par exemple C, C++, Java ou VHDL. Cette liste n'est pas exhaustive.

Les procédés et systèmes décrits ci-dessus dans le cadre d'un chariot télescopique sont applicables à d'autres machines de manutention.

Bien que l'invention ait été décrite en liaison avec plusieurs modes de réalisation particuliers, il est bien évident qu'elle n'y est nullement limitée et qu'elle comprend tous les équivalents techniques des moyens décrits ainsi que leurs combinaisons si celles-ci entrent dans le cadre de l'invention.

L'usage du verbe « comporter », « comprendre » ou « inclure » et de ses formes conjuguées n'exclut pas la présence d'autres éléments ou d'autres étapes que ceux énoncés dans une revendication. L'usage de l'article indéfini « un » ou « une » pour un élément ou une étape n'exclut pas, sauf mention contraire, la présence d'une pluralité de tels éléments ou étapes.

Dans les revendications, tout signe de référence entre parenthèses ne saurait être interprété comme une limitation de la revendication.

## Revendications

1. Machine de manutention (1) comportant :
un corps principal (2) monté sur des roues pour se déplacer au sol,
un bras de manutention (6) destiné à recevoir une charge devant être déplacée, le bras de manutention étant articulé autour d'un axe horizontal (7) par rapport au corps principal,
un dispositif d'actionnement configuré pour exécuter un mouvement du bras de manutention par rapport au corps principal, le dispositif d'actionnement comportant un vérin hydraulique de levage (8) monté entre le bras de manutention et le corps principal pour exécuter un mouvement du bras de manutention autour de l'axe horizontal,
un capteur d'inclinaison (18) configuré pour produire un signal de mesure (19) représentant une inclinaison du bras de manutention autour de l'axe horizontal,
un organe de demande (12) actionnable par un utilisateur pour produire au moins un signal de demande, l'au moins un signal de demande incluant un signal de demande de descente (43, 46, 61) destiné à provoquer un mouvement de descente du bras de manutention, le mouvement de descente comportant un pivotement du bras de manutention autour de l'axe horizontal en direction du corps principal, et
un système de commande configuré pour faire exécuter ou faire arrêter un mouvement du bras de manutention par le dispositif d'actionnement en réponse au au moins un signal de demande, le système de commande comportant :
une vanne proportionnelle (20, 130, 40) configurée pour contrôler un flux hydraulique venant du vérin hydraulique de levage en fonction d'un signal de commande de débit, et
un dispositif de commande de vanne (10, 47) configuré pour :
déterminer une valeur plafond en fonction du signal de mesure et,
produire le signal de commande de débit (41, 44, 62) en fonction du signal de demande de descente (43, 46, 61), de manière à plafonner un taux de variation du signal de commande de débit dans une phase de démarrage du mouvement de descente du bras de manutention, le taux de variation étant plafonné par la valeur plafond.

2. Machine de manutention selon la revendication 1, dans laquelle la valeur plafond est une fonction décroissante de l'inclinaison du bras de manutention (6) autour de l'axe horizontal (7).

3. Machine de manutention selon l'une des revendications 1 à 2, dans laquelle plafonner un taux de variation du signal de commande de débit comporte l'étape de :
déterminer un signal rampe de référence (62) présentant un taux de variation égal à la valeur plafond,
plafonner le signal de commande de débit par le signal rampe de référence (62).

4. Machine de manutention selon l'une des revendications 1 à 3, dans laquelle l'organe de demande (12) est configuré pour produire le signal de demande de descente sous la forme d'un signal hydraulique de demande de descente (43) et dans laquelle le dispositif de commande de vanne comporte :
une vanne électro-proportionnelle (47) configurée pour recevoir le signal hydraulique de demande de descente et pour produire le signal de commande de débit sous la forme d'un signal hydraulique de
commande de débit (41), et
une unité de commande électronique (10) configurée pour piloter la vanne électro-proportionnelle (47) en fonction du signal de mesure (19), de manière à plafonner le taux de variation du signal hydraulique de commande de débit dans la phase de démarrage du mouvement de descente du bras de manutention, le taux de variation étant plafonné par la valeur plafond.

5. Machine de manutention selon l'une des revendications 1 à 3, dans laquelle l'organe de demande (12) est configuré pour produire le signal de demande de descente sous la forme d'un signal électrique de demande de descente (46) et dans laquelle le dispositif de commande de vanne comporte une unité de commande électronique (10) configurée pour recevoir signal électrique de demande de descente et pour produire le signal de commande de débit sous la forme d'un signal électrique de commande de débit (44).

6. Machine de manutention selon l'une des revendications 1 à 5, dans laquelle le système de commande comporte un distributeur hydraulique principal (20) configuré pour diriger une pression hydraulique sélectivement vers une première chambre (16) du vérin hydraulique de levage pour faire exécuter un mouvement de montée
du bras de manutention, le mouvement de montée étant opposé au mouvement de descente, et vers une deuxième chambre (17) du vérin hydraulique de levage pour faire exécuter le mouvement de descente,
et dans laquelle la vanne proportionnelle est une vanne d'équilibrage à pilotage externe (130) agencée entre le vérin hydraulique de levage (8) et le distributeur hydraulique principal (20).

7. Machine de manutention selon la revendication 6, dans laquelle le système de commande comporte une première ligne d'alimentation (124) reliant la première chambre (16) du vérin hydraulique de levage au distributeur hydraulique principal et un clapet anti-retour (31) monté sur la ligne d'alimentation, la vanne d'équilibrage à pilotage externe (130) comportant un port côté vérin hydraulique relié à la première ligne d'alimentation (124) entre le vérin hydraulique de levage (8) et le clapet anti-retour (31) et un port côté distributeur (32) relié à la première ligne d'alimentation (124) entre le distributeur hydraulique principal et le clapet anti-retour (31) pour pouvoir contourner le clapet anti-retour.

8. Machine de manutention selon la revendication 7, dans laquelle le système de commande comporte une deuxième ligne d'alimentation (126) reliant la deuxième chambre (17) du vérin hydraulique de levage au distributeur hydraulique principal et une ligne de régénération (34) reliant le port côté distributeur (32) de la vanne d'équilibrage à pilotage externe (130) à la deuxième ligne d'alimentation (126).

9. Machine de manutention selon l'une des revendications 1 à 5, dans laquelle la vanne proportionnelle est un distributeur hydraulique principal (20) configuré pour diriger une pression hydraulique sélectivement vers une première chambre (16) du vérin hydraulique de levage pour faire exécuter un mouvement de montée du bras de manutention, le mouvement de montée étant opposé au mouvement de descente, et vers une deuxième chambre (17) du vérin hydraulique de levage pour faire exécuter le mouvement de descente.

10. Machine de manutention selon l'une des revendications 1 à 9, configurée sous la forme d'un chariot élévateur à bras télescopique (1).

11. Procédé de commande pour commander un vérin hydraulique de levage (8) monté entre un bras de manutention (6) et un corps principal (2) dans une machine de manutention, le procédé comportant :
recevoir un signal de demande de descente (43, 46, 61) destiné à provoquer un mouvement de descente du bras de manutention,
le mouvement de descente comportant un pivotement du bras de manutention (6) autour d'un axe horizontal (7) en direction du corps principal,
déterminer une valeur plafond en fonction d'un signal de mesure (19) représentant une inclinaison du bras de manutention autour de l'axe horizontal, et
produire un signal de commande de débit (41, 44, 62) en fonction du signal de demande de descente (43, 46, 61) en plafonnant un taux de variation du signal de commande de débit dans une phase de démarrage du mouvement de descente du bras de manutention, le signal de commande de débit étant destiné à une vanne proportionnelle (20, 130, 40) configurée pour contrôler un flux hydraulique venant du vérin hydraulique de levage (8), le taux de variation étant plafonné par la valeur plafond.
